# FASCICULE DE BREVET EUROPEEN

(11) **EP 0 031 314 B1**
(45) Date de publication et mention de la délivrance du brevet: **19.10.1983**
(21) Numéro de dépôt: 80870049.6
(22) Date de dépôt: 25.11.1980
(51) Int. Cl.: A45C 13/02, A45C 5/12, A45C 11/24

(54) **Elément de rangement à plusieurs compartiments**
Einordnungselement mit mehreren Fächern
Multi-compartment ranging element

(30) Priorité: 18.12.1979 BE 198614
(43) Date de publication de la demande: 01.07.1981
(73) Titulaire: SAMSONITE CORPORATION, Denver, Colorado 80239 (US)
(72) Inventeur: Castelli, Renato, B-9000 Gent (BE)
(74) Mandataire: Kellens, Georges E.

## Description

La présente invention est relative à un élément de rangement à plusieurs compartiments pour petits objets communément utilisés et emportés par les hommes d'affaires et/ou les étudiants tels que instruments pour écrire, dessiner ... comme crayons, porte-plume à billes, stylos, petits accessoires de papeterie, timbres-poste, petits documents à distribuer ou à conserver comme carte de visite, petits outils de travail comme calculatrice et agende de poche, enregistreur miniaturisé, ainsi que tout autre objet de petite taille à emporter et qui pourrait facilement s'égarer dans un volume de rangement important. Cet élément de rangement est plus particulièrement destiné à se placer intérieurement dans le dos, c'est-à-dire dans le couvercle ouvrant, des mallettes du type "attaché-case", élément dont l'originalité réside essentiellement dans le fait qu'il est conçu de manière à retrouver facilement de très petits objets qui y sont rangés et également, malgré une dimension en épaisseur très faible qu'il permet d'y placer une série d'objets sans pour cela éprouver des difficultés à les retrouver ainsi qu'à refermer et maintenir fermé les couvercles dont sont pourvus certains compartiments.

Par le brevet BE-A-859235 on connaît déjà un coffret de rangement destiné à venir se placer dans des mallettes du type "attaché-case", mais ce coffret est réalisé en deux pièces dont une n'est pas seulement le couvercle mais également la partie inférieure de l'encadrement de chaque couvercle, la principale caractéristique étant que les charnières sont réalisées au moulage de la partie du coffret comportant les couvercles; de plus, il ne s'agit pas d'un élément de rangement plat.

Dans le brevet US-A-2 489 525 on décrit également un élément de rangement en deux pièces dont le système de fermeture de couvercle est associé à une articulation de ce dernier avec une butée, solution adapté dans la présente invention.

L'élément de rangement selon l'invention, de forme essentiellement plate, à plusieurs compartiments généralement trois, dont un généralement non pourvu d'un couvercle, élément réalisé par montage de pièces moulées, totalement en matière plastique et plus particulièrement en ABS ou polyamide à l'exception d'une bande élastique de retenue, se caractérise en ce qu'il est constitué par les différentes pièces moulées suivantes:

primo, une pièce principale de font reprenant toute la longueur et la hauteur de l'élément et qui est destinée à venir se placer et être fixée à plat dans le dos intérieur du couvercle d'une mallette, - pièce principale d'un seul tenant formant à la fois la totalité du fond plat, ou dans un plan plat parallèle, et, sur un côté de ce fond, les parties latérales transversales plates de compartimentage ainsi que des parties latérales longitudinales supérieures et inférieures droites - cette pièce principale de fond comporte sur le côté opposé à celui comportant les parties latérales un embasement complet dans un même plan assurant l'assise parfaite de l'élément de rangement à la surface du dos de la mallette, embasement dont la hauteur égale au moins la longueur des talons extérieurs augmentant la profondeur des trous prévus dans le fond pour le passage des boulons ou vis de fixation de l'élément de rangement au dos de la mallette; les parties latérales de compartimentage, prévues au moins pour les compartiments pourvus d'un couvercle, comportent du côté de ce cernier, perpendiculairement et dans le bas, un petit tourillon; les parties latérales longitudinales supérieurs sont prévues au moins pour les compartiments destinés à recevoir un couvercle et comportent au milieu de leurs longueurs, en décalage vers le bas, une petite surface plane parallèle pourvue d'un petit rebord d'accrochage; et enfin les parties latérales longitudinales et rectilignes inférieures forment soit totalement le côté inférieur d'un compartiment non muni d'un couvercle, soit partiellement le côté inférieur d'un compartiment muni d'un couvercle et sont dans ce dernier cas destinées à former butée limitant l'angle d'ouverture des couvercles, ces parties inférieures étant toujours dans ce dernier cas situées au droit du centre des tourillons;

secundo, des couvercles pour tous les compartiments, à l'exception d'un généralement non pourvu, couvercles constituant par eux-mêmes un emplacement délimité de chaque côté de sorte à former boîtier, chacun des couvercles comportant outre une partie habituelle formant fond, d'une part deux parties latérales transversales planes destinées à se déplacer ultérieurement près et en parallèle des parties latérales de compartimentage de la pièce principale de fond, parties latérales qui sont pourvues en regard du tourillon des parties latérales de compartimentage d'un trou dans lequel ledit tourillon va venir se placer, et d'autre part une partie latérale longitudinale supérieure complétant la partie longitudinale supérieure de la pièce principale de fond pour former ensemble le côté supérieur du compartiment, partie latérale longitudinale du couvercle à l'exception d'une partie centrale partiellement dégagée du reste comportant d'une part une avancée plane terminée par un nez tourné vers le bas et susceptible de s'accrocher sur le rebord des petites surfaces planes de la partie longitudinale supérieure de la pièce principale de fond, et d'autre part une partie en retrait plane servant de moyen de préhension permettant de dégager le couvercle, celui-ci comportant également deux parties latérales longitudinales inférieures rectilignes, l'une située à hauteur ou au-dessus de l'axe de rotation du couvercle formé par le tourillon et le trou correspondant et formant totalement ou avec les parties correspondantes de la pièce principale de fond, la partie inférieure du compartiment, et l'autre, en dessous de la précédente formant la partie extrême inférieure du couvercle et qui va buter contre les parties latérales inférieures longitudinales de la pièce principale de fond à l'ouverture du couvercle et limiter ainsi cette ouverture.

De préférence, l'élément de rangement est divisé en trois compartiments dont deux munis d'un couvercle, l'un de ceux-ci, ayant une longueur légèrement supérieure à celle habituelle d'un stylo et donc d'environ 18 cm, comporte un couvercle muni intérieurement de plusieurs taquets placés en parallèle et inclinés vers le haut formant plusieurs rangées de rateliers et l'autre d'une plus petite longueur, d'environ 10 cm, comporte un couvercle intérieurement pourvu partiellement lui-même d'un autre petit couvercle autofermable reprenant plus ou moins la moitié de la hauteur depuis le bas. Le troisième compartiment, également d'environ 10 cm, ne comporte pas de couvercle et la partie du fond correspondante est aménagée de manière à pouvoir y placer et y fixer une bande élastique de sorte à pouvoir glisser facilement sous celle-ci un petit appareil plat, par exemple une calculatrice ou enregistreur miniaturisé.

Afin de mieux comprendre l'invention et d'en faire ressortir ses caractéristiques et avantages, on la décrit maintenant de manière exemplative et non limitative par rapport à un dessin annexé qui représente:
à la figure 1 une vue générale à plat de face de l'élément de rangement totalement monté,
à la figure 2 une vue en bout de la gauche de la figure 1,
à la figure 3 une vue en bout par la droite de la figure 1,
à la figure 4 une vue générale à plat de face de la seule pièce de fond,
à la figure 5 une vue générale à plat de dos de la seule pièce de fond,
à la figure 6 une vue de haut en coupe longitudinale suivant la ligne I/I de la figure 4,
à la figure 7 une vue de haut en coupe longitudinale suivant la ligne II/II de la figure 4,
à la figure 8 une vue de côté en coupe transversale suivant la ligne III/III de la figure 4,
à la figure 9 une vue de côté en coupe transversale suivant la ligne IV/IV de la figure 4,
à la figure 10 une vue de côté en coupe transversale suivant la ligne V/V de la figure 4,
à la figure 11 une vue de côté en coupe transversale suivant la ligne VI/VI de la figure 4,
à la figure 12 une vue générale à plat par l'arrière dans le couvercle du grand compartiment du milieu,
à la figure 1 3 une vue de côté en coupe transversale selon la ligne VII/VII de la figure 12,
à la figure 14 une vue de côté en coupe transversale selon la ligne VIII/VIII de la figure 12,
à la figure 1 une vue générale à plat par l'arrière dans le couvercle du petit compartiment de côté (sans son petit couvercle interne),
à la figure 16 une vue générale à plat par l'arrière dans le couvercle du petit compartiment de côté (avec son petit couvercle interne),
à la figure 17 une vue de côté en coupe transversale selon la ligne IX/IX de la figure 15,
à la figure 18 une vue de côté en coupe transversale selon la ligne X/X de la figure 15,
à la figure 19 une vue de haut de la figure 15, partiellement en arrachée,
à la figure 20 une vue générale à plat de l'avant du petit couvercle (visible par l'arrière à la figure 16),
à la figure 21 une vue de côté en bout de la figure 20,
à la figure 22 une vue de haut de la figure 20,
à la figure 23 une vue de haut en coupe longitudinale selon la ligne XI/XI de la figure20.

En se référant à ces différentes figures, on a représenté un élément de rangement comportant trois compartiments A, B, C aménagés chacun de manière différente, le premier A de largeur réduite comportant un couvercle 1 lui-même muni intérieurement d'un autre couvercle 2 (voir figure 16) et destiné à y ranger de très petits objets; le second B de plus grande largeur comportant un couvercle 3 muni intérieurement de taquets 4 parallèles formant ratelier (fig. 12) destiné à y ranger des crayons, stylos et autres objets longiformes; le troisième C pourvu d'une bande élastique 5 sous laquelle on peut glisser et maintenir un objet comme une calculatrice de poche.

En se référant aux figures 4 à 11 et plus particulièrement à la figure 5, on voit l'aménagement du côté extérieur de la pièce principale essentiellement de fond 6 (face à placer dans le dos intérieur du couvercle d'une mallette non représentée) que cette pièce 6 est pourvu d'un embasement dans un même plan, cadre complet 7, assurant une bonne assise de l'élément de rangement dans le dos de la mallette mais également nécessaire pour permettre de prévoir des talons extérieurs 8 au trou 9 pour le passage de boutons de fixation (non représentées) ainsi également que pour permettre de prévoir une partie 10 en retrait de l'à- plat général du fond 6 sur une hauteur correspondant à la hauteur du petit couvercle 2, le cadre 7 est outre complété par des traverses 11 1 transversales et longitudinales de manière à assurer une meilleure rigidité au fond 6.

En se référant aux figures 4 et 6 à 11, on voit plus particulièrement l'aménagement du côté intérieur (celui sur lequel viendront se placer les couvercles 1 et 3) de la pièce principale essentiellement de fond 6, elle comprend également des parties latérales 12 pour chaque compartiment A et B qui sont pourvues du côté intérieur et vers le bas d'un tourillon 1 3, ainsi que partiellement les parties longitudinales supérieurs 14 de chaque compartiment A et B qui en leurs centres (milieux de leurs longueurs) comportent une petite surface plane 15 décalée vers le bas et pourvue d'un petit rebord d'accrochage 16 tourné vers le haut et également partiellement les parties longitudinales inférieurs 17 de chaque compartiment A et B destinées à servir de butée à l'ouverture des couvercles 1 et 3 et la partie longitudinale totale inférieure 18 du compartiment C. D'autre part, on voit encore à la figure 4, les trous 9 de passage des boutons de fixation (non représentées), trous aménagés de manière à enfouir la tête des boutons; au compartiment C des fentes 19 de passage de la bande élastique 5 ainsi que des petits rebords transversaux 20 tenant cette bande légèrement écartée du fond 6 et des petits rebords longitudinaux 21 légèrement plus long, guidant la bande (fig. 11).

A la figure 4 on voit que les parties longitudinales 17 présentent à leurs extrémités des retours arrière 22 permettant de placer les couvercles 1 et 3.

En se référant aux figures 12 à 14, on voit l'aménagement du couvercle 3 du compartiment B qui comporte les parties équivalentes suivantes: avec le couvercle 1 du compartiment A (fig. 15, 18 et 19) une partie plane formant fond 23, des parties latérales 24 comportant vers le bas un trou 25 dans lequel peut se placer un tourillon 1 3 dont sont pourvues les parties latérales 12 de la pièce de fond 6; partiellement et complétant les parties longitudinales supérieures 14 de cette pièce de fond 6, une partie longitudinale supérieure 26 comportant en son milieu partiellement dégagé, de manière à lui permettre une certaine flexion, une plaque 27 divisée en deux parties légèrement en angle dont une partie 28 s'avançant vers l'intérieur et le bas est pourvue d'un petit nez 29, tourné vers le bas, susceptible de prendre sur le rebord d'accrochage 16 de la partie longitudinale 14 de la pièce de fond 6 et l'autre partie 30 s'avançant vers le haut et l'extérieur et formant moyen de préhension; du fait que la plaque 27 est inclinée la partie 30 étant le côté haut, en tirant sur celui-ci, on abaisse et relève de ce fait la partie 28 et dégage le nez 29. Les couvercles 1 et 3 comportent également deux parties longitudinales inférieurs parallèles rectilignes, l'une respectivement 31 (couvercle 1 ) au-dessus de l'axe de rotation (tourillon 1 3 et trou 25) formant seule la partie Inférieure du compartiment A et l'autre 32 (couvercle 3) à hauteur du centre dudit axe de rotation formant partiellement la partie inférieure du compartiment B et l'autre 33 l'extrémité inférieure des couvercles 1 et 3 et qui ne s'étend que sur la moitié de la profondeur principale des compartiments A et B, et dont la tranche à l'ouverture des couvercles 1 et 3 bute contre les parties longitudinales de fond de ces parties 33 en limitant à angle droit l'ouverture de ces couvercles 1 et 3. Pour permettre d'introduire les petits tourillons 1 3 dans les trous 25, il est nécessaire de disposer d'une possibilité d'une légère flexion des côtés latéraux 24 et l'on prévoit dès lors que les parties longitudinales 32 ne s'étendent pas jusque contre les dits côtés 32 mais un petit vide 34 est conservé.

Par ailleurs, le couvercle 1 va présenter certaines particularités en fonction du fait qu'il est destiné, dans l'exemple de réalisation montré au dessin, à recevoir intérieurement un petit couvercle 2 et notamment les parties latérales 24 présentant une avancée 35 en regard de la partie 10 en retrait du fond 6, de même la partie inférieure 31 est plus longue que celle 32 correspondante du couvercle 3 pour reprendre la totalité de la profondeur du compartiment A à ce niveau et par ailleurs (fig. 19) en plus de l'espace vide 34, il y a encore une découpe 36 supplémentaire nécessaire pour le placement du couvercle 2. D'autre part, la profondeur du trou 25 est augmentée par une épaisseur 37 placée du côté intérieur.

De même et en fonction de son utilisation particulière pour sa part, le couvercle 3 comporte des taquets 4 parallèles et alignés formant un ratelier. Ces taquets, comme visibles à la figure 1 3, sont inclinés vers le haut de sorte à maintenir rangé les objets qui y sont placés à la fermeture et l'ouverture du couvercle 3; par ailleurs la longueur de ces taquets 4 est approximativement égale à la profondeur du compartiment B de sorte à pouvoir mettre dans toutes les positions possibles l'élément de rangement lui-même sans mélanger les objets rangés sur le ratelier.

En se référant aux figures 20 à 23, on voit l'aménagement du couvercle 2 intérieur au couvercle 1 qui se compose d'une partie plane 38 rectangulaire dont la longueur est égale à la longueur du couvercle 1 qu'elle recouvre totalement sur une certaine hauteur, hauteur égale à la hauteur de la partie 10 en retrait du fond 6. Comme visible, on a prévu une petite découpe centrale supérieure 39 marquant l'endroit de préhension préférentielle d'ouverture du couvercle 2. Ce couvercle 2 comporte du côté intérieur deux petits côtés 40 perpendiculaires à la partie plane 38 qui sont placés de manière à venir contre les avancées 35 du couvercle 1, sur la face extérieure et vers le haut de ces côtés 40 on a prévu une petite excroissance 41 sous forme d'un bourrelet longitudinal, destinée à assurer le serrage et ainsi le maintien en position de fermeture du couvercle 2 dans le couvercle 1. Chacun de ces côtés 40 se prolonge et se projette au-delà de la partie plane 38 vers le bas et l'intérieur par une plaque 42 portant un petit tourillon 43 destiné à se placer dans le trou 25 de la partie latérale 24 du couvercle 1 et permettant ainsi l'ouverture et la fermeture du couvercle 2 par rapport au couvercle 1. Il faut noter que le couvercle 2 est conçu de telle sorte que s'il est ouvert par rapport au couvercle 1, celui-ci étant également ouvert, lorsque l'on referme totalement ce dernier, le couvercle 2 se place dans le couvercle 1 et est maintenu fermé grâce aux excroissances 41 lors d'une réouverture du couvercle 1. Le couvercle 2 forme, mais seulement partiellement, boîtier et est pourvu uniquement intérieurement et au bas de la partie plane 38 d'une partie longitudinale 44. Dans le but de maintenir fermé le couvercle 2 dans le couvercle 1, on prévoit également que la partie longitudinale 44 se termine, à chaque extrémité, par un retour vers le haut 45 dont la face 46 parallèle au côté A comporte une excroissance 47 sous forme d'un bourrelet longitudinal destiné à se placer de force au-dessus du bord de la découpe 36 de la partie inférieure du couvercle 1 ; bien entendu, l'on aurait pu ne prévoir soit que les deux excroissances 41 soit que les deux excroissances 47.

Comme visible au dessin, tant les côtés longitudinaux supérieurs qu'inférieurs à la fois, du fond 6 et des couvercles 1 et 3 sont en arrondi et dès lors également l'extrémité des différents côtés latéraux. Il s'agit essentiellement d'une disposition à but esthétique, il en est de même pour la partie longitudinale arrondie 48 (fig. 11) partant du côté 18 qui n'a été prévue que dans ce but. Comme visible à la figure 1, on a prévu de glisser sur la bande élastique 5 un porte-plaque 49 qui pourra être utilisé pour indiquer le sigle ou la dénomination du fabricant.

Bien entendu, l'invention n'est pas limitée à la forme de réalisation décrite et représentée et l'on ne sortirait pas de son objet en y apportant des modifications et par exemple en réalisant un élément de rangement d'un nombre différent de compartiments, en prévoyant de les munir tous d'un couvercle, ou seulement un, ...

## Revendications

1. Elément de rangement pour mallette de forme essentiellement plate à plusieurs compartiments (A, B, C), dont généralement un non pourvu d'un couvercle, élément réalisé par montage de pièces moulées, totalement en matière plastique et plus particulièrement en ABS ou polyamide à l'exception d'une bande élastique (5) de retenue prévue dans le cas d'un compartiment sans couvercle, caractérisé en ce qu'il est constitué en combinaison par les différentes pièces moulées suivantes:
primo, une pièce principale de fond (6) reprenant de manière connue toute la longueur et la hauteur de l'élément et qui est destinée à venir se placer et être fixée à plat dans le dos intérieur du couvercle d'une mallette, - pièce principale d'un seul tenant formant à la fois la totalité du fond plat, ou dans un plan plat parallèle, et, sur un côté de ce fond, les parties latérales transversales (12) plates de compartimentage ainsi que des parties latérales longitudinales supérieures et inférieures droites (14, 17, 18); mais - dont la pièce principale de fond (6) comporte du côté extérieur un embasement (7) dont la hauteur égale au moins la longueur des talons (8) extérieurs augmentant la profondeur des trous (9) prévus dans le fond pour le passage des boulons ou vis de fixation de l'élément de rangement au dos de la mallette, - dont les parties latèrales (12) de compartimentage, prévues au moins pour les compartiments (A, B) pourvus d'un couvercle, comportent du côté de ce dernier, perpendiculairement et dans le bas un petit tourillon ( 13), - dont les parties latérales longitudinales supérieures (14) sont prévues au moins pour les compartiments (A, B) destinés à recevoir un couvercle et comportent au milieu de leurs longueurs, en décalage vers le bas, une petite surface plane (15) parallèle pourvue d'un petit rebord d'accrochage (16), et enfin - dont les parties latérales longitudinales et rectilignes inférieurs (17, 18) forment soit totalement le côté inférieur (18) d'un compartiment (C) non muni d'un couvercle, soit partiellement le côté inférieur (17) d'un compartiment (A, B) muni d'un couvercle et sont dans ce cas destinées à former butée limitant l'angle d'ouverture des couvercles (1, 3), ces parties inférieures (17, 18) étant toujours dans ce dernier cas situées au droit du centre des tourillons (13);
secundo, des couvercles (1, 3) pour tous les compartiments (A, B) à l'exception d'un (C) généralement non pourvu, couvercles (1, 3) constituant par eux-mêmes un emplacement délimité de chaque côté de sorte à former boîtier, chacun des couvercles (1, 3) comportant, outre - de manière connue - une partie habituelle formant fond (23), - d'une part deux parties latérales transversales planes (24) destinées à se placer ultérieurement près et en parallèle des parties latérales (12) de compartimentage de la pièce principale de fond (6), parties latérales (24) qui sont pourvues, en regard du tourillon (13) des parties latérales (12) de compartimentage, d'un trou (25) dans lequel ledit tourillon (13) va venir se placer, et - d'autre part une partie latérale longitudinale supérieure (26) complétant la partie latérale longitudinale supérieure (14) de la pièce principale de fond (6) pour former ensemble le côté supérieur du compartiment, partie latérale longitudinale droite (26) du couvercle (1, 3) à l'exception d'une partie centrale partiellement dégagée (27) du reste comportant d'une part une avancée plane (28) terminée par un nez (29) tourné vers le bas et susceptible de s'accrocher sur le rebord (16) des petites surfaces planes (15) de la partie latérale longitudinale supérieure (14) de la pièce principale de fond (6), et d'autre part une partie (30), en retrait, plane servant de moyen de préhension permettant de dégager le couvercle (1, 3), - celui-ci comportant également deux parties latérales longitudinales inférieures rectilignes (31, 32, 33), l'une (31) située à hauteur ou (32) au-dessus de l'axe de rotation dû couvercle (1, 3) formé par les tourillons (1 3) et les trous (25) correspondants et formant totalement ou avec les parties correspondantes de la pièce principale de fond (6), la partie inférieure du compartiment, et l'autre (33), en dessous de la précédente (31, 32) formant la partie extrême inférieure du couvercle (1, 3) et qui va buter contre les parties latérales inférieures longitudinales (17) de la pièce principale de fond (6) à l'ouverture du couvercle (1, 3) et limiter ainsi cette ouverture.

2. Elément de rangement selon la revendication 1, caractérisé en ce qu'il est divisé en trois compartiments (A, B, C) dont deux (A, B) munis d'un couvercle (1, 3): l'un (B) de ces compartiments ayant une longueur approximativement de 18 cm comporte un couvercle (3) muni intérieurement de plusieurs taquets (4) placés en parallèle et inclinés vers le haut, formant plusieurs rangées de rateliers; l'autre compartiment (A) ayant une longueur approximativement de 10 cm comporte un couvercle (1) intérieurement pourvu lui-même, sur une partie de sa hauteur, d'un autre petit couvercle (2) autofermable, et le troisième compartiment (C), d'une longueur approximative de 10 cm et ne comportant pas de couvercle, est une partie de la pièce principale de fond (6) correspondante simplement aménagée de manière à pouvoir y placer et y fixer une bande élastique (5).

3. Elément de rangement selon la revendication 2, caractérisé en ce que pour permettre de placer le couvercle intérieur (2) dont est pourvu le couvercle (1) d'un compartiment (A), la partie (10) de la pièce principale de fond (6) correspondante est en retrait du plan de fond général de cette pièce sur une partie de sa hauteur et le couvercle (1) du compartiment (A) comporte à chacune de ces parties latérales transversales (24) une avancée (35) en regard de la partie (10) en retrait de la pièce principale de fond (6), et que ledit couvercle intérieur (2) se compose d'une partie plane rectiligne rectangulaire (38) dont la longueur est égale à la longueur du couvercle (1) qu'elle recouvre totalement sur une hauteur égale à la hauteur de la partie (10) en retrait de la pièce principale de fond (6), et de deux petits côtés (40) perpendiculaires sur le côté intérieur de la partie plane (38), côtés (40) placés de manière à venir contre les avancées (35) du couvercle (1) du compartiment (A) et pourvus sur leur face extérieure et en haut d'une petite excroissance (41) destinée à assurer le serrage; chacun de ces côtés (40) se prolongeant et se projettant vers le bas au-delà de la partie plane (38) par une plaque (42) portant un petit tourillon (43) destiné à se placer dans le trou (25) de la partie latérale (24) correspondante du couvercle (1) du compartiment (A).

4. Elément de rangement selon la revendication 3, caractérisé en ce que le couvercle intérieur (2) du couvercle (1) d'un compartiment (A) forme partiellement boîtier et est pourvu, mais uniquement intérieurement, au bas et perpendiculairement à sa partie plane (38), d'une partie longitudinale (44) joignant les deux petits côtés (40).

5. Elément de rangement selon la revendication 4; caractérisé en ce que pour le serrage et blocage du couvercle intérieur (2) du couvercle (1) d'un compartiment (A), on prévoit une petite excroissance (41) sur la face extérieure de chaque petit côté (40) perpendiculaire du couvercle intérieur (2), la partie longitudinale (44) de ce dernier, joignant les petits côtés (40), se terminant, à chaque extrémité, par un retour (45) vers le haut dont la face (46), opposée mais parallèle aux petits côtés (40), comporte une petite excroissance (47) destinée à la fermeture du petit couvercle (2) et à se placer de force au-dessus du bord d'une découpe (36) correspondante que l'on prévoit dans ce cas aux extrémités de la partie latérale inférieure rectiligne (31) du couvercle (1) du compartiment (A) pourvu d'un couvercle intérieur (2).

6. Elément de rangement selon la revendication 2, caractérisé en ce que la partie de la pièce de fond du compartiment (C) n'ayant pas de couvercle comporte des fentes (19) de passage de la bande élastique (5) ainsi que des rebords transversaux (20) la tenant légèrement écartée du fond et des petits rebords longitudinaux (21) placés aux extrémités des rebords transversaux (20) et légèrement plus épais qu'eux de façon à guider la bande élastique (5).

## Patentansprüche

1. Einordnungselement für im wesentlichen flach ausgebildete Akten- oder Handkoffer mit mehreren Fächern (A, B, C), von denen eins im allgemeinen nicht mit einem Deckel versehen ist, gebildet durch Zusammenbau aus Formteilen, die vollständig aus Kunststoff, insbesondere aus ABS oder Polyamid gepresst wurden, ausgenommen ein dem Rückhalten dienendes Gummiband (5), das für den Fall eines Faches ohne Deckel vorgesehen ist, gekennzeichnet durch die Kombination unterschiedlicher Formteile wie folgt:
erstens ein auf bekannte Art über die gesamte Länge und Höhe des Elements gehendes Hauptbodenteil (6), das flach an der Innenrückenwand des Deckels eines Akten-oder Handkoffers anliegt und daran befestigt ist, das in einem Stück ausgebildet ist, gleichzeitig die Gesamtheit des flachen Bodens oder in einer parallelen Flachebene und auf einer Seite des Bodens die flachen transversalen Seitenabschnitte (12) der Fächereinteilung sowie die oberen und unteren senkrechten Seitenabschnitte (14, 17, 18) bildet und das auf der Aussenseite eines Basis (7) aufweist, die eine Höhe hat, die zumindest gleich ist der Länge der äusseren Nasen (8), die die Tiefe der im Boden vorgesehenen Löcher (9) zum Hindurchführen von Bolzen oder Befestigungsschrauben des Einordnungselements an der Handkofferrückwand vergrössern, und dadurch, dass zumindest für die mit einem Deckel versehenen Fächer (A, B) vorgesehenen Seitenabschnitte (12) der Fächereinteilung senkrecht und nach unten auf der Seite des Deckels einen kleinen Drehzapfen (13) aufweisen, dass die oberen Längsseitenabschnitte (14) zumindest für die Fächer (A, B) vorgesehen sind, die einen Deckel aufnehmen sollen, und in ihrer Längsmitte sowie versetzt nach unten eine parallel verlaufende kleine ebene Fläche (15) mit einem kleinen Mitnahmerand (16) aufweisen, und dass die längs und geradlinig verlaufenden unteren Seitenabschnitte (17, 18) entweder vollständig die untere Seite (18) eines nicht mit einem Deckel ausgestatteten Faches (C) oder teilweise die untere Seite (17) eines mit einem Deckel ausgestatteten Faches (A, B) bilden und im letzteren Falle dazu dienen, einen den Öffnungswinkel der Deckel (1, 3) begrenzenden Anschlag zu bilden, wobei diese unteren Abschnitte (17, 18) im letzteren Falle stets aufrecht von der Mitte des Drehzapfens (13) angeordnet sind;
zweitens durch Deckel (1, 3) für alle Fächer (A, B), ausgenommen eines (C), das keinen aufweist, wobei die Deckel (1,3) für sich einen von jeder Seite begrenzten Standort einnehmen, um ein Gehäuse zu bilden, jeder Deckel (1, 3) über einen üblichen, den Boden bildenden Abschnitt hinaus einerseits zwei transversale ebene Seitenabschnitte (24) zum späteren Verschieben in der Nähe und parallel zu den Seitenabschnitten (12) der Fächereinteilung des Hauptbodenteils (6) aufweist und die Seitenabschnitte (24) gegenüberliegend vom Drehzapfen (13) der Seitenabschnitte (12) der Fächereinteilung mit einem Loch (25) versehen sind, das den Zapfen (13) aufnimmt, und andererseits einen oberen Längsseitenabschnitt (26) aufweist, der den oberen Längsabschnitt (14) des Hauptbodenteils (6) vervollständigt, um zusammen die obere Seite des Faches zu bilden, der Längsseitenabschnitt (26) des Deckels (1, 3) mit Ausnahme eines teilweise vom Rest freiliegenden mittleren Abschnitts (27) einerseits einen ebenen Vorsprung (28) aufweist, der in eine nach unten gewendete Nase (29) ausläuft und zum Eingreifen an Rand der ebenen kleinen Flächen (18) des oberen Längsabschnitts (14) des Hauptbodenteils (6) ausgebildet ist, und andererseits einen ebenen zurückspringenden Abschnitt (30) aufweist, der als Greifmittel zum Freimachen des Deckels (1,3) ausgebildet ist, das ebenfalls zwei untere geradlinige Längsseitenabschnitte (31, 32, 33) aufweist, von denen einer (31) auf der Höhe oder (32) oberhlab der vom Zapfen (13) und dem entsprechenden Loch (25) gebildeten Drehachse des Deckels (1, 3) liegt und insgesamt oder mit den entsprechenden Abschnitten des Hauptbodenteils (6) den unteren Abschnitt des Fachs bildet und von denen der andere (33), unterhalb vom vorgenannten (31, 32) liegend, den unteren äussersten Abschnitt des Deckels (1, 3) bildet, an der Öffnung des Deckels (1, 3) gegen die unteren Längsabschnitte (17) des Hauptbodenteils (6) stösst und die Öffnung auf diese Weise begrenzt.
2. Einordnungselement nach Anspruch 1, dadurch gekennzeichnet, dass es in drei Fächer (A, B, C) unterteilt ist, von denen zwei (A, B) mit einem Deckel versehen sind, wobei eines (B) von ihnen mit einer Länge, die geringfügig die übliche Länge eines Füllhalters oder Kugelschreibers übertrifft, einen Deckel (3) aufweist, der im Innern mit mehreren Pflöcken ausgestattet ist, die nach oben geneigt parallel angeordnet sind und mehrere Gatterreihen bilden, und das andere (A) mit einer geringeren Länge von etwa 10 cm einen Deckel (10) aufweist, der im Innern seinerseits zum Teil mit einem anderen kleinen selbstverschliessenden Deckel (2) ausgestattet ist, der mehr oder weniger die Hälfte der Höhe von unten einnimmt, und dass das dritte Fach (C), das ebenfalls etwa 10 cm lang ist und keinen Deckel aufweist, von dem entsprechenden Bodenabschnitt (6) ein Teil und so beschaffen ist, dass hier ein elastisches Band eingesetzt werden kann.

3. Einordnungselement nach Anspruch 2, dadurch gekennzeichnet, dass zum Einlegen des Innendeckels (2), der am Deckel (1) eines Faches (A) eingesetzt ist, der Abschnitt (10) des entsprechenden Hauptbodenteils (6) zurückliegend von der allgemeinen Bodenebene dieses Teils auf einem Abschnitt seiner Höhe liegt und der Deckel (1) des Faches (A) auf jeder seiner transversalen Seitenabschnitte (24) einen Vorsprung (35) aufweist, der gegenüberliegend von Abschnitt (1) vom Hauptbodenteil (6) rückversetzt angeordnet ist, und dass der Innendeckel (2) aus einem geradlinigen und rechtwinkeligen ebenen Abschnitt (38), dessen Länge gleich ist der Länge von Deckel (1), den er auf einer dem Abschnitt (10) rückliegend vom Hauptbodenteil (6) entsprechenden Höhe völlig abdeckt, und aus zwei kleinen senkrecht verlaufenden Seiten (40) auf der Innenseite des ebenen Abschnitts (38) besteht, wobei die Seiten (40) so angeordnet sind, dass sie sich gegen die Vorsprünge (35) des Deckels (1) von Fach (A) legen und auf ihrer Aussenfläche und am oberen Teil mit einer kleinen, ein Verschliessen gewährleistenden Vorstülpung (41) versehen sind, und wobei jede dieser Seiten (40) über den ebenen Abschnitt (38) hinauslaufend durch eine Platte (42) verlängert wird, die einen Zapfen (43) trägt, der von einem Loch (25) in dem Deckel (1) von Fach (A) entsprechenden Seitenabschnitt (24) aufgenommen wird.

4. Einordnungselement nach Anspruch 3, dadurch gekennzeichnet, dass der untere Deckel (2) des Deckels (1) eines Faches (A) teilweise ein. Gehäuse bildet und jedoch nur innerhalb am unteren Teil und senkrecht zu seinem ebenen Abschnitt (3) mit einem Längsabschnitt (44) versehen ist, der die beiden kleinen Seiten miteinander verbindet.

5. Einordnungselement nach Anspruch 4, dadurch gekennzeichnet, dass zum Verschliessen und Sperren des Innendeckels (2) von Deckel (1 ) eines Faches (A) auf der Aussenfläche jeder senkrecht zum Innendeckel (2) stehenden kleinen Seite (40) eine kleine Vorstülpung vorgesehen ist, wobei der Längsabschnitt (44) des die beiden kleinen Seiten (40) verbindenden Innendeckels an jedem Ende in eine nach oben verlaufende Ausnehmung (45) ausläuft, deren gegenüber jedoch parallel zu den kleinen Seiten (40) liegende Fläche (46) eine kleine Vorstülpung (47) aufweist, die zum Schliessen des kleinen Deckels (2) sowie dazu dient, unter Kraft über den Rand eines entsprechenden Abschnitts (36) gebracht zu werden, der für diesen Fall an den Enden der unteren rechtlinig verlaufenden Seitenabschnitte (31) von Deckel (1) des mit einem Innendeckel (2) versehenen Faches (A) vorgesehen ist.

6. Einordnungselement nach Anspruch 2, dadurch gekennzeichnet, dass der Abschnitt des Bodenteils von Fach (C), das einen Deckel hat, Durchführungsschlitze (19) für das Gummiband (5) sowie querverlaufende Ränder (21) aufweist, die es vom Boden sowie von den kleinen Längsrändern (21) geringfügig entfernt halten, die an den querverlaufenden Randenden (20) angeordnet und diesen gegenüber geringfügig dicker sind, um das Gummiband (5) zu führen.

## Claims

1. Tidy element for case, of substantially flat shape, that is provided with several compartments (A, B, C), one of which is generally not provided with a lid, element that is obtained by mounting moulded parts, entirely made of plastics and, more particularly of ABS of polyamide, at the exception of an elastic holding strip (5) foreseen in the case of a compartment not provided with a lid, characterized in that it is formed by combination of the different moulded parts that are mentioned hereinafter:
primo, a main bottom part (6) that covers in a known way the whole length and the whole height of the element and that is designed to be placed and fixed flat at the inner face of the back wall of the case lid - main part that is made in one piece and forms at the same time the totality of the plane bottom, or in a parallel plane, and, on side of said bottom, the transversal lateral plane portion of partitioning (12), as well as upper and lower straight longitudinal lateral portions (14, 17, 18), the main bottom part (6) incorporating on the outer face a base or bearing member (7) the height of which is at least equal to the length of the outer sockets (8) that increase the depth of the holes (9) made in the bottom for receiving fastening bolts or screws that will fasten the tidy element to the back wall of the case, the lateral portions of partitioning (12), foreseen for at least the compartments (A, B) that are provided with a lid, bearing on the side turned toward the lid, at the lower end, a small perpendicular trunnion or pivot (13), the upper longitudinal lateral portions (14) being foreseen at least for the compartments (A, B) designed to receive a lid and presenting in the middle of their length a small plane parallel face (15) that is offset downward and is provided with a small hooking rim (16), and finally the lower rectilinear longitudinal lateral portions (17, 18) forming either the whole lower side (18) of a compartment (C) that is not provided with a lid, or a part of the lower side (17) of a compartment (A, B) that is provided with a lid and, in this case, being designed to form a stop that limits the angle of opening of the lids (1, 3), said lower parts (17, 18) being always, in this case, in alignment with the center of the trunnions or pivots (13);
secundo, lids (1, 3) for all the compartments (A, B) but one (C) generally not provided with a lid, lids (1, 3) forming by themselves a portion limited on each side in such a way as to constitute a case, each lid (1, 3) incorporating, beside a usual portion (23) forming a bottom, as known, on the one hand two transversal lateral plane portions (24) designed to be moved near the lateral partitioning portions (12) of the main bottom part (6) and parallel to said lateral partitioning portions, said lateral portions (24) being provided, on a level with the trunnion or pivot (13) of the lateral partitioning portions (12), with a hole (25) which said trunnion or pivot (13) enters, and on the other hand an upper longitudinal lateral portion (26) completing the upper longitudinal lateral portion (14) of the main bottom part (6) for forming with it the upper side of the compartment, which straight longitudinal lateral portion (26) of the lid (1, 3), at the exception of a partially cleared central portion (27), is provided on the one hand with a plane forward portion (28) ending by a downward lug (29) that may be hooked on the hooking rim (16) of the small plane faces (15) of the longitudinal lateral upper portion (14) of the main bottom part (6) and, on the other hand, a plane portion (30) in recess, serving as a gripping means for opening the lid (1, 3), the latter incorporating also two rectilinear longitudinal lateral lower portions (31, 32, 33), one (31) of which is on a level with or (32) above the rotating axis of the lid (1, 3) formed by the trunnions or pivots (13) and the corresponding holes (25) and forming by itself or with the corresponding parts of the main bottom part (6) the lower portion of the compartment, and the other (33), beneath the preceding one (31, 32), that is the lowermost portion of the lid (1, 3) and that will butt against the longitudinal lateral lower portions (17) of the main bottom part (6) when the lid (1, 3) will be opened and that will so limit the opening of the lid.

2. Tidy element according to claim 1, characterized in that it is divided into three compartments (A, B, C), two of which (A, B) are provided with a lid (1, 3), one (B) of these compartments, of a length of approximately 18 cm, being provided with a lid (3) bearing on the inside several brackets (4) parallel to each other and inclined upwardly that form several rows of racks; the other compartment (A), of a length of approximately 10 cm, being provided with a lid (1), that is itself provided on the inside, on a part of its height, with another small lid (2) that closes automatically, and the third compartment (C), of a length of approximately 10 cm, being not provided with a lid, forming a corresponding part of the main bottom part (6) that is arranged in such a way as to be able to be provided with an elastic strip (5) fixed thereto.

3. Tidy element according to claim 2, characterized in that in order to allow to place the inner lid (2) with which the lid (1) of a compartment (A) is provided, the corresponding portion (10) of the main bottom part (6) forms a recess out of the general plane of this part, on a part of its height, and the lid (1) of the compartment (A) presents at each of its lateral transversal portions (24) a forward portion (35) opposite the recess (10) of the main bottom part (6), and in that said inner lid (2) is formed of a rectilinear rectangular plane portion (38) the length of which is equal to the length of the lid (1) that it covers entirely on a height equal to the height of the recess (10) of the main bottom part (6), and of two small perpendicular sides (40) on the inner face of the plane portion (38), sides (40) that are arranged in such a way as to butt against the forward portions (35) of the lid (1) of the compartment (A) and are provided at their outer face and in the upper part with a little projection (41) designed to ensure the clamping, each of said sides (40) extending and projecting downward, beyond the plane portion (38), by a plate (42) bearing a small trunnion or pivot (43) foreseen to enter the hole (25) of the corresponding lateral portion (24) of the lid (1) of the compartment (A).

4. Tidy element according to claim 3, characterized in that the inner lid (2) with which the lid (1) of a compartment (A) is provided forms partially a case and is provided, only innerly, at the bottom and perpendicularly to its plane portion (38), with a longitudinal portion (44) joining the two small sides (40).

5. Tidy element according to claim 4, characterized in that for clamping and blocking the inner lid (2) of the lid (1) of a compartment (A), there is provided a small projecting portion (41) at the outer face of each small perpendicular side (40) of the inner lid (2), and the longitudinal portion (44) of said inner lid, joining the small sides (40), ending at each end with an upwardly bent portion (45) the face (46) of which, opposed but parallel to the small sides (40), is provided with a small projecting portion (47) that is designed for the closing of the small lid (2) and to be pressure fitted above the edge of a corresponding cut away portion (36) that is provided in this case at the ends of the rectilinear lateral lower portion (31) of the lid (1) of the compartment (A) provided with an inner lid (2).

6. Tidy element according to claim 2, characterized in that the portion of the bottom part of the compartment (C) that is not provided with a lid presents slots (19) designed to receive the elastic strip (5), and also transversal rims (20) that keep the elastic strip slightly distant from the bottom and small longitudinal rims (21) provided at the ends of the transversal rims (20) and slightly thicker than these, for guiding the elastic strip (5).
